# EUROPÄISCHE PATENTSCHRIFT

(11) **EP 1 821 370 B1**
(45) Veröffentlichungstag und Bekanntmachung des Hinweises auf die Patenterteilung: **04.04.2012**
(21) Anmeldenummer: 07001940.1
(22) Anmeldetag: 30.01.2007
(51) Int. Cl.: H01R 24/54

(54) **Elektrische Aussenleiterhülse für einen koaxialen Steckverbinder**
Electrical outer sleeve for a coaxial connector
Manchon extérieur électrique d'un connecteur coaxial

(30) Priorität: 15.02.2006 DE 102006006845
(43) Veröffentlichungstag der Anmeldung: 22.08.2007
(73) Patentinhaber: Tyco Electronics AMP GmbH, 64625 Bensheim (DE)
(72) Erfinder: De Cloet, Olivier, 64653 Lorsch (DE); Müller, Wolfgang, 64285 Darmstadt (DE); Stabroth, Waldemar, 55278 Mommenheim (DE)
(74) Vertreter: Patentanwaltskanzlei WILHELM & BECK

(56) Entgegenhaltungen:
- EP-A2- 0 967 684
- DE-A1- 4 242 972
- DE-A1- 10 315 042
- DE-U1-202004 004 829
- US-A- 3 120 418
- US-A- 3 853 389
- US-A- 5 088 942

## Beschreibung

Die Erfindung betrifft eine elektrische Außenleiterhülse, insbesondere für eine elektrische Winkelsteckverbindung, im Kraftfahrzeugbereich.

Koaxialkabel bilden z. B. bei analoger Bildübertragung oder digitaler Kommunikation in Computernetzwerken den vorherrschenden Verkabelungstyp, da sie im Vergleich mit herkömmlichen Kabeln, wesentlich weniger anfällig gegenüber Störeinflüssen sind und wesentlich mehr Daten transportieren können. Insbesondere im Kraftfahrzeugbereich werden Koaxialkabel vermehrt eingesetzt um z. B. eine elektrische Verbindung des Bordnetzes mit einem Radio, einem GPS-Gerät oder Mobilfunkeinrichtungen herzustellen. Ferner finden Koaxialkabel und koaxiale Steckverbindungen ein breites Anwendungsgebiet bei der Telekommunikation, bei der sie für unterschiedlichste Verbindungen in den Basisstationen mobiler Kommunikationsnetze eingesetzt werden.

Koaxialsteckverbindungen dienen zum elektrischen Koppeln von Koaxialkabeln oder zum Anschluss eines Koaxialkabels an eine elektrische oder elektronische Komponente bzw. Baugruppe. Ein Koaxialkabel umfasst im Wesentlichen zwei konzentrische Leiter (Innen- und Außenleiter), die durch ein Dielektrikum voneinander elektrisch isoliert sind. Bei einer Koaxialsteckverbindung wird ein Innenleiterkontakt der Steckverbindung mit dem Innenleiter des Koaxialkabels elektrisch verbunden und stellt die Verlängerung des Signalübertragungspfads dar. Die Koaxialsteckverbindung weist ferner einen Außenleiterkontakt auf, der mit dem Kabelaußenleiter, meist einem Drahtgeflecht aus Kupfer, elektrisch verbunden ist und einen Anschluss an den Massepfad darstellt.

Einen Sonderfall der Koaxial-Steckverbindung stellt die Winkelsteckverbindung dar, bei welcher ein Zusammenstecken mit einem Gegenstecker nicht in Richtung der Kabellängsachse verläuft, sondern quer dazu, meist in einem rechten Winkel. Solche Winkelsteckverbindungen werden häufig dann eingesetzt, wenn ein Koaxialkabel mit einem z. B. auf einer Leiterplatte fest montierten Gegenstecker verbunden werden soll.

Die US 4 426 127 offenbart eine elektrische Koaxialverbindung mit einer innenliegenden Kontaktfeder einer Buchse, wobei an der Kontaktfeder eine Mehrzahl von Kontaktlamellen frei nach innen in ein Gehäuse der Buchse hervorstehen.

Die US 5 562 506 offenbart eine elektrische Koaxialkabel-Steckverbindung mit einer Buchse, deren Kontaktfeder für einen Außenleiter eines Koaxialkabels auf einem Gehäuse der Buchse sitzt. Die Kontaktfeder weist frei von der Kontaktfeder abstehende Lamellen auf, die bei der montierten Buchse in Gehäuseschlitzen aufgenommen sind.

Die US 3 966 292 offenbart eine elektrische Koaxialkabel-Steckverbindung mit einer Buchse, an deren Außenumfang eine Mehrzahl von Kontaktlamellen frei hervorstehen. Die Kontaktlamellen erstrecken sich im Wesentlichen in eine Axialrichtung der Buchse und werden elektrisch mit dem Außenleiter eines Koaxialkabels verbunden. Die Kontaktlamellen dienen zur elektrischen Kontaktierung eines Außenkontakts eines Steckers, wobei der Außenkontakt des Steckers mit dem Außenleiter eines zweiten Koaxialkabels verbunden ist. Hierdurch wird eine innenliegende Kontaktstelle der Innenleiter der beiden Koaxialkabel abgeschirmt.

Problematisch bei frei von der Buchse abstehenden Kontaktlamellen ist, dass diese keinen Schutz gegen Beschädigungen, z. B. beim Transport und der Handhabung, sowie gegen eine Überdehnung, z. B. beim Zusammenstecken mit einem Gegenstecker, besitzen. Ferner sind die Kontaktlamellen aufgrund ihrer Herstellung (Stanzen aus einem Blech) scharfkantig, wodurch insbesondere im Kraftfahrzeugbereich unerwünschte Beschädigungen durch die frei zugänglichen Lamellen, z. B. beim Ablegen der Buchse auf Fahrzeugsitze, entstehen können. Hierbei können kleine Risse entstehen, was insbesondere auf Ledersitzen später zu optischen Beeinträchtigungen führen kann. Darüber hinaus passiert es immer wieder, dass durch die gratigen Kontaktlamellen aus Stoffbezügen Fäden herausgezogen werden.

Vgl. hierzu auch die weiter unten folgenden Erläuterungen zu Fig. 1, in welcher ebenfalls der Stand der Technik näher erläutert wird.

Die DE 20 2004 004 829 U1, die US 4 880 396, die US 5 533 914 und die US 6 129 585 offenbaren jeweils geradlinig geschlitzte Kontaktfedern für Buchsen, wobei in der Wandung der Kontaktfeder Kontaktlamellen vorgesehen sind, die jeweils von zwei benachbarten Schlitzen gebildet sind. Die Kontaktlamellen sind dabei mit ihren jeweiligen Längsenden stofflich einstückig mit der Kontaktfeder ausgebildet.

Die US 5 088 942, nach der die Präambel des Anspruchs 1 formuliert wurde, offenbart eine gattungsgemäße Außenleiterhülse in Form einer Buchse für eine elektrische Verbindung zweier einadriger elektrischer Anschlüsse, mit einem nahtlosen Kontaktkörper, der einen im Wesentlichen zylindrischen Hohlraum aufweist und an einer Seite für einen Stecker zugänglich ist. Innerhalb des Kontaktkörpers befindet sich eine an ihrem Umfang offene Buchsenfeder zum elektrischen Kontaktieren des Steckers. Die Buchsenfeder weist in einem Mittelabschnitt Kontaktarme auf, die nach innen in die Buchsenfeder vorstehen und den Stecker im eingesteckten Zustand elektrisch kontaktieren. Am freien Ende der Buchse ist ein Ring vorgesehen, in den eine Prägung eingebracht ist.

Die EP 0 236 824 A2 und die DE 86 30 393 U1 offenbaren Kontaktfedern für eine Kontakthülse eines Koaxial-Steckverbinders, wobei die jeweilige Kontaktfeder von einer angenähert u-förmigen Durchgangsausnehmung in einer Wandung der Kontakthülse definiert wird und hinter einem Steg der Wandung der Kontakthülse liegt.

Die DE 103 15 042 A1 offenbart einen Koaxial-Steckverbinder mit einem äußeren Leiteranschluss, der zwei einander diametral gegenüberliegende, elastisch nachgiebige Kontaktteile aufweist, die nach innen in den äußeren Leiteranschluss hervorstehen. Hierbei sind die Kontaktteile in einer Wandung des äußeren Leiteranschlusses vorgesehen, werden von einer u-förmigen Durchgangsausnehmung in der Wandung definiert und liegen hinter einem Steg der Wandung des äußeren Leiteranschlusses.

Die Dokumente DE 42 42 972 A1, US 3,853,389 A, US 3,120,418, EP 0 967 684 A2 beschreiben elektrische Außenleiterhülsen in verschiedenen Ausführungsformen. Dabei beschreibt insbesondere DE 42 42 972 A1 einen elektrischen Steckverbinder mit einem durch einen Hülsenkörper mit Befestigungsmitteln für Anschlussleitungen gebildeten Buchsenkontakt für die verschiebbare Aufnahme eines Kontaktstifts, bei dem im Hülsenkörper ein pressend an den Stiftkontakt anlegbarer Lamellenkäfig axial fixiert untergebracht ist, wobei zur sicheren und effektiven Kontaktierung der Lamellenkäfig durch einen zylinderförmig gerollten ebenen Blechzuschnitt ausgebildet ist, dessen Längsrahdstreifen eine Anzahl im Abstand nebeneinander sich erstreckende Stege aufweisen, die miteinander verbunden sind und in den freien Räumen zwischen den Stegen an den Längsrandstreifen gegenüberliegend angeschnittene Kontaktlappen vorgesehen sind, die über einen ersten Abschnitt in Richtung der Mittellängsachse des Lamellenkäfigs eingebogen und am durch die freien Enden gebildet zweiten Abschnitt zurückgebogen sowie kürzer als die halbe Länge des Lamellenkäfigs ausgebildet sind.

Im Folgenden wird unter einem elektrischen Koaxialverbinder eine Koaxialbuchse und/oder ein Koaxialstecker verstanden. Selbiges gilt für eine Unterbaugruppe der Koaxialbuchse und/oder des Koaxialsteckers, die analog Koaxialverbinder-Unterbaugruppe, z. B. Außenleiterhülse, genannt wird.

Es ist eine Aufgabe der Erfindung, eine verbesserte elektrische Außenleiterhülse für einen Koaxialverbinder zu realisieren. Insbesondere soll die elektrische Außenleiterhülse gegen eine Beschädigung und Überdehnung von Kontaktlamellen geschützt sein und eine sichere Zentrierung eines Außenleiters eines Gegensteckers realisieren. Ferner soll die Außenleiterhülse beim Ablegen und Wiederwegnehmen, z. B. auf Stoff- oder Lederbezügen, keine Beschädigungen hinterlassen.

Die Aufgabe der Erfindung wird mittels einer elektrischen Außenleiterhülse für eine elektrische Koaxialbuchse bzw. einen elektrischen Koaxialstecker nach Anspruch 1 gelöst, wobei die an einem Umfang geschlossene Außenleiterhülse an ihrem Umfang Federkontaktlamellen (im Folgenden Federlamellen genannt) verteilt angeordnet aufweist. Die Federlamellen stehen im Wesentlichen in eine Axialrichtung von einer Kontakthülse der Außenleiterhülse nach außen hin ab, und sind zwischen einem Ring der Außenleiterhülse und der Kontakthülse der Außenleiterhülse geschützt angeordnet; wobei sich der Ring ebenfalls an der Kontakthülse abstützt. Die jeweiligen Federlamellen der Außenleiterhülse sind dabei über einen zusammenhängend verlaufenden Durchgangsschlitz gegenüber einem Käfig der Außenleiterhülse vorgesehen, wobei der Durchgangsschlitz wenigstens eine Krümmung oder Kurve aufweist. Der Durchgangsschlitz verleiht der Federlamelle im Wesentlichen ihre charakteristische Außenkontur in den Richtungen der Wandung der Außenleiterhülse.

Die folgenden Ausführungen betreffen nur noch eine Außenleiterhülse einer elektrischen Koaxialbuchsen-Unterbaugruppe, wobei in die elektrische Koaxialbuchsen-Unterbaugruppe bevorzugt entgegen einer Steckrichtung eines elektrischen Gegensteckers ein Innenleiter-Buchsenkontakt einsteckbar ist und sich dadurch eine Koaxialbuchse ergibt. Es ist jedoch auch möglich einen Innenleiter-Stiftkontakt in die Koaxialbuchsen-Unterbaugruppe einzustecken, sodass sich ein elektrischer Koaxialstecker ergibt. Es sei hier ausdrücklich darauf hingewiesen, dass mit einer Koaxialbuchsen-Unterbaugruppe auch eine Koaxialstecker-Unterbaugruppe mitumfasst sein soll. Ferner wird nachfolgend die Koaxialbuchse als Buchse und der Koaxialstecker als Stecker bezeichnet.

Erfindungsgemäß befindet sich das freie Ende der den Gegenstecker außen kontaktierenden Federlamellen innerhalb der Wandung der Außenleiterhülse, sodass die Federlamellen einerseits gegen Beschädigung und Überdehnung geschützt sind, und die Federlamellen andererseits keine Beschädigungen mehr durch Aufkratzen von Oberflächen oder Fadenziehen an Stoffverkleidungen verursachen können. Bevorzugt sind dabei die Federlamellen wenigstens teilweise in das Innere der Außenleiterhülse gebogen, sodass kein Bereich der Federlamellen mehr von einer Mantelfläche einer fertigen Buchse nach außen hin absteht.

Durch den in Steckrichtung eines Gegensteckers vorgesetzten Ring an der erfindungsgemäßen Außenleiterhülse ergibt sich eine wesentlich robustere Struktur. Hierdurch muss bei einer Buchsen-Unterbaugruppe, einer fertigen Buchse oder Baugruppe mit einer solchen Buchse bei einer Auslieferung kein Umgehäuse mehr vorgesehen sein. Dies senkt die Kosten für die entsprechenden Bauteile.

In der erfindungsgemäßen Ausführungsform der Erfindung sind im Übergangsbereich zwischen Ring und Lamellen nach innen weisende Prägungen bzw. Vorsprünge vorgesehen, die einer Zentrierung einer Außenfläche des Gegensteckers dienen.

In der erfindungsgemäßen Ausführungsform stützt sich der Ring über Lamellen an der Kontakthülse der Außenleiterhülse ab, wobei sich die Lamellen im Wesentlichen in Axialrichtung der Außenleiterhülse erstrecken. Durch das Vorsehen von zueinander bezüglich der Axialrichtung der Außenleiterhülse parallel liegenden Lamellen und Federlamellen ist die elektrische Buchse einfach aufgebaut und kann aus einem Blech ausgestanzt und zusammengebogen werden.

Hierbei ist die jeweilige Federlamelle zu ihren beiden radial direkt benachbart liegenden Lamellen und gegenüber dem Ring über den Durchgangsschlitz beabstandet angeordnet. Der Durchgängsschlitz bildet eine äußere Begrenzung für die Federlamelle und die Lamelle, die beide mit der Kontakthülse der Außenleiterhülse stofflich einstückig verbunden sind. Die Federlamelle ist dabei nur an einer Seite mit der Kontakthülse verbunden.

Die den Ring haltenden Lamellen sind - im Gegensatz zu den Federlamellen - an ihren beiden Längsenden mit der Außenleiterhülse stofflich einstückig verbunden. Ein Längsende ist stofflich einstückig mit dem Ring und das diesem gegenüberliegende Längsende ist stofflich einstückig mit der Kontakthülse ausgebildet. Hierbei begrenzt ein einzelner Durchgangsschlitz die jeweilige Lamelle an einer Längsseite bzw. einem Querende. Erfindungsgemäß sind zwei geradlinige Abschnitte eines einzigen Durchgangsschlitzes miteinander über die Krümmung verbunden, wobei die Krümmung den Ring innerhalb der Außenleiterhülse teilweise begrenzt. Die beiden geradlinigen Abschnitte begrenzen dabei zwei zur jeweiligen Federlamelle radial direkt benachbarte Lamellen.

Ferner, weist die elektrische Außenleiterhülse eine Mehrzahl von Federlamellen und eine Mehrzahl von Lamellen, bevorzugt jeweils vier, auf. Hierbei definiert ein einzelner Durchgangsschlitz jeweils eine einzelne Federlamelle vollständig und die zu dieser parallelen Lamellen bzw. den Ring teilweise. Dies ermöglicht einen einfachen Aufbau, der - wie oben schon angeführt - wesentlich robuster als eine elektrische Außenleiterhülse gemäß dem Stand der Technik ist. Hierdurch kann eine Außenleiterhülse im Wesentlichen in zwei Arbeitsgängen - Stanzen und anschließendes Biegen - hergestellt werden.

In einer bevorzugten Ausführungsform der Erfindung weisen die Federlamellen ebenfalls jeweils eine nach innen in die Außenleiterhülse vorstehende Prägung bzw. einen Vorsprung auf. Diese Prägungen dienen der elektrischen Kontaktierung der Außenseite des Gegensteckers. Hierbei sind die Prägungen in einer Steckrichtung des Gegensteckers hinter den Prägungen des Rings bzw. der Lamellen angeordnet.

In der erfindungsgemäβen Ausführungsform ist ein von den Prägungen des Rings bzw. der Lamellen gebildeter Kreis in seinem Durchmesser größer, als der von den Prägungen der Federlamellen gebildete Kreis, welcher konzentrisch zu ersterem liegt. Ferner ist dabei bevorzugt ein von den freien Enden der Federlamellen gebildete Kreis in seinem Durchmesser größer, als der von den Prägungen des Rings bzw. der Lamellen gebildete Kreis, wobei diese beiden Kreise ebenfalls konzentrisch zueinander angeordnet sind. Hierdurch ist sichergestellt, dass die Federlamellen beim Einstecken des Gegensteckers weder beschädigt noch überdehnt werden können. Dies ist insbesondere für elektrische Buchsen wichtig, die einer Vielzahl von Steckzyklen unterworfen sind.

In einer bevorzugten Ausführungsform der Erfindung wird die Außenleiterhülse nach dem Ausstanzen und Biegen aus dem Blech durch eine Laserschweißung zusammengehalten. Bevorzugt findet sich nur ein einziger Laserschweißpunkt an einer Nahtstelle (Anschlag) der Außenleiterhülse. Bevorzugt ist der Schweißpunkt in der Nähe des Rings der Außenleiterhülse vorgesehen, damit sich dieser beim Einstecken des Gegensteckers nicht aufweiten kann.

Ferner betrifft die Erfindung eine elektrische Buchse mit einer elektrischen Buchsen-Unterbaugruppe, wobei die elektrische Buchsen-Unterbaugruppe einen Innenleiter-Buchsenkontakt aufweist, und/oder einen elektrischen Stecker mit einer elektrischen Stecker-Unterbaugruppe, wobei die elektrische Stecker-Unterbaugruppe einen Innenleiter-Stiftkontakt aufweist. Die elektrische Buchse und/oder der elektrische Stecker können dabei als Winkelbuchse bzw. Winkelstecker ausgebildet sein.

Weitere Ausführungsformen der Erfindung ergeben sich aus den übrigen abhängigen Ansprüchen.

Die Erfindung wird im Folgenden anhand von Ausführungsbeispielen unter Bezugnahme auf die beigefügte Zeichnung näher erläutert. In der Zeichnung zeigen:
- Fig. 1: eine dreidimensionale Vorderansicht einer Außenleiterhülse gemäß dem Stand der Technik;
- Fig. 2: eine Rückansicht der Fig. 1
- Fig. 3: eine erste Ausführungsform einer erfindungsgemäßen elektrischen Buchsen-Unterbaugruppe in einer dreidimensionalen Rückansicht;
- Fig. 4: eine Vorderansicht der Fig. 3;
- Fig. 5: eine geschnittene Seitenansicht der erfindungsgemäßen elektrischen Buchsen-Unterbaugruppe;
- Fig. 6: eine Seitenansicht der erfindungsgemäßen elektrischen Buchsen-Unterbaugruppe;
- Fig. 7: eine dreidimensionale Vorderansicht einer Außenleiterhülse für die elektrische Buchsen-Unterbaugruppe gemäß der ersten Ausführungsform der Erfindung;
- Fig. 8: eine Rückansicht der Fig. 7;
- Fig. 9: eine Frontansicht der Außenleiterhülse aus Fig. 7;
- Fig. 10: eine geschnittene Seitenansicht entlag einer Linie A-A der Fig. 9;
- Fig. 11: eine geschnittene Seitenansicht entlag einer Linie B-B der Fig. 9;
- Fig. 12: eine geschnittene Seitenansicht entlag einer Linie C-C der Fig. 9;
- Fig. 13: eine geschnittene Seitenansicht entlag einer Linie D-D der Fig. 9;
- Fig. 14: eine Seitenansicht der Außenleiterhülse aus Fig. 7;
- Fig. 15: eine geschnittene Rückansicht der Fig. 14 entlang einer Linie E-E;
- Fig. 16: eine Draufsicht auf die Außenleiterhülse aus Fig. 7;
- Fig. 17: eine geschnittene Rückansicht der Fig. 16 entlang einer Linie F-F;
- Fig. 18: eine hintere dreidimensionale Ansicht der Außenkontaktfeder aus Fig. 7;
- Fig. 19: eine dreidimensionale Vorderansicht einer Außenleiterhülse für die elektrische Buchsen-Unterbaugruppe gemäß einer zweiten Ausführungsform der Erfindung;
- Fig. 20: eine Rückansicht der Fig. 19;
- Fig. 21: eine Frontansicht der Außenleiterhülse aus Fig. 19;
- Fig. 22: eine geschnittene Seitenansicht entlag einer Linie A-A der Fig. 21;
- Fig. 23: eine geschnittene Seitenansicht entlag einer Linie B-B der Fig. 21;
- Fig. 24: eine geschnittene Seitenansicht entlag einer Linie C-C der Fig. 21;
- Fig. 25: eine geschnittene Seitenansicht entlag einer Linie D-D der Fig. 21;
- Fig. 26: eine Seitenansicht der Außenleiterhülse aus Fig. 19;
- Fig. 27: eine geschnittene Rückansicht der Fig. 26 entlang einer Linie E-E;
- Fig. 28: eine Draufsicht auf die Außenleiterhülse aus Fig. 19;
- Fig. 29: eine geschnittene Rückansicht der Fig. 28 entlang einer Linie F-F; und
- Fig. 30: eine hintere dreidimensionale Ansicht der Außenkontaktfeder aus Fig. 19;

Die Fig. 1 und 2 zeigen eine dreidimensionale Front- und eine dreidimensionale Rückansicht einer Außenkontaktfeder 10 bzw. einer Außenleiterhülse 10 für eine elektrische Buchse gemäß dem Stand der Technik. Die Außenleiterhülse 10 weist dabei im Wesentlichen zwei Abschnitte auf. Der erste, vordere Abschnitt ist mit Federlamellen 120 ausgebildet, die einer elektrischen Kontaktierung einer Außenseite eines Gegensteckers dienen. Der Gegenstecker wird dabei in eine Steckrichtung S_{G} in die Außenleiterhülse 10 eingesteckt und bis zu einem Mittelabschnitt der Außenleiterhülse 10 vorgeschoben. Der zweite Abschnitt der Außenleiterhülse 10 weist eine Kontakthülse 150 bzw. einen Kontaktkasten 150 auf, mittels welchem die Außenleiterhülse 10 in der elektrischen Buchse befestigt werden kann.

Wie in den Fig. 1 und 2 gut zu erkennen ist, stehen die Federlamellen 120 vom Kontaktkasten 150 frei hervor und erstrecken sich dabei im Wesentlichen in eine Axialrichtung A der Außenleiterhülse 10. Hierbei sind die Federlamellen 120 mit einer Seite stofflich einstückig mit der Kontakthülse 150 bzw. der Außenleiterhülse 10 verbunden. Hierdurch sind die Federlamellen 120 jeweils im Wesentlichen in eine zur Axialrichtung A senkrechte Richtung bewegbar. Die Federlamellen 120 sind bei der Außenleiterhülse 10 von außen problemlos frei zugänglich, und unter ungünstigen Umständen, z. B. beim Transport, der Handhabung eines Gegensteckers oder einem unsachgemäßem Gebrauch der elektrischen Buchse, können die Federlamellen 120 beschädigt oder überdehnt werden, was zu einer unbrauchbaren elektrischen Buchse führen kann. Ferner sind die Federlamellen 120 herstellungsbedingt gratig bzw. scharfkantig und können bei der Ablage auf einer Oberfläche Beschädigungen hinterlassen bzw. neigen beim Wegnehmen von einer mit Stoff überzogenen Oberfläche dazu, Fäden aus dem Stoff herauszuziehen.

Erfindungsgemäß wird dies dadurch vermieden, dass die einseitig mit der Kontakthülse 150 verbundenen Federlamellen 120 geschützt innerhalb der Außenleiterhülse 10 vorgesehen werden. Dies wird nachfolgend anhand zweier Ausführungsbeispiele näher erläutert, wobei die Fig. 3 bis 18 die erste Ausführungsform der erfindungsgemäßen Außenleiterhülse 10 und die Fig. 19 bis 30 die zweite Ausführungsform der erfindungsgemäßen Außenleiterhülse 10 darstellen.

Die Fig. 2 und 3 zeigen jeweils eine dreidimensionale Darstellung einer elektrischen Buchsen-Unterbaugruppe 1 für eine elektrische Buchse, bei der ein rückwärtiger Abschnitt weggelassen ist. In diesem rückwärtigen Abschnitt der Buchsen-Unterbaugruppe 1 ist bei der vollständigen Buchse ein Innenleiter-Buchsenkontakt oder ein Innenleiter-Stiftkontakt (dann elektrischer Stecker genannt, s. a. o.) eingesteckt. Bevorzugt wird die Buchsen-Unterbaugruppe 1 separat hergestellt und verkauft. Eine endgültige Konfektionierung der Buchsen-Unterbaugruppe 1 (auch Buchsen-Subassembly genannt) zur vollständigen Buchse erfolgt erst bei einem Kunden, da das je nach Anwendung unterschiedlich lange Koaxialkabel mit dem Innenleiter-Buchsenkontakt fest und bevorzugt unlösbar verbunden wird, um einerseits eine hohe Dauerfestigkeit und eine gute elektrische Verbindung zu gewährleisten. Die Fig. 5 und 6 zeigen je eine Seitenansicht der elektrischen Buchsen-Unterbaugruppe 1 dargestellt, wobei die Fig. 5 Darstellung eine zentral geschnittene Ansicht darstellt.

Die Buchsen-Unterbaugruppe 1 weist im Wesentlichen ein Gehäuse 200, eine in das Gehäuse 200 eingesteckte Aufnahme 210 und die zwischen Aufnahme 210 und Gehäuse 200 aufgenommene Außenleiterhülse 10 auf. Die elektrische Buchsen-Unterbaugruppe 1 ist als Winkelsteckverbindung ausgeführt, bei welcher ein durch die Buchse zu kontaktierendes Kabel (nicht dargestellt), insbesondere ein Koaxialkabel, im Wesentlichen senkrecht zur Steckrichtung der Buchse (entgegen der Steckrichtung S_{G} des Gegensteckers) in der Buchsen-Unterbaugruppe 1 aufgenommen ist. Vorsprünge, die an der Aufnahme 210 radial nach außen und/oder am Gehäuse 200 radial nach innen abstehen, greifen in Durchgangsausnehmungen 152 (s. Fig. 7 und 8) in der Außenleiterhülse 10 derart ein, dass die Außenleiterhülse 10 mit ihrer Kontakthülse 150 zwischen der Aufnahme 210 und dem Gehäuse 200 festsitzend aufgenommen ist. Insbesondere, wenn das Gehäuse 200 der Buchsen-Unterbaugruppe 1 mit seinem rückwärtigen Teil vervollständigt ist, ist es nicht mehr möglich, die Außenleiterhülse 10 aus der elektrischen Buchsen-Unterbaugruppe 1 herauszuziehen, da hierzu die Aufnahme 210 entgegen der Steckrichtung S_{G} des Gegensteckers aus dem Gehäuse 200 gezogen werden müsste, was aufgrund von Vorsprüngen 212 an der Aufnahme 210, die innen im Gehäuse 200 anliegen, nicht möglich ist. Eine Montage der Außenleiterhülse 10 im Gehäuse 200 bzw. auf der Aufnahme 210 wird durch einen Schlitz innerhalb der Außenleiterhülse 10 erleichtert, der sich herstellungsbedingt (s. a. u.) in der Außenleiterhülse 10 befindet und der Außenleiterhülse 10 im Bereich der Kontakthülse 150 eine gewisse Elastizität gewährt, die im montierten Zustand der Außenleiterhülse 10 in der Buchsen-Unterbaugruppe nicht mehr zur Verfügung steht. Innerhalb der Aufnahme 210 befindet sich der vom Gegenstecker zu kontaktierende, eigentliche Innenleiter-Buchsenkontakt, der mit einem Leiter des Kabels, bevorzugt dem Innenleiter eines Koaxialkabels, elektrisch verbunden ist.

Die Außenleiterhülse 10 (s. hierzu insbesondere für die erste Ausführungsform die Fig. 7 bis 18 und für die zweite Ausführungsform die Fig. 19 bis 30) hat im Wesentlichen eine hohlzylindrische, käfigartige Konfiguration, wobei die Außenleiterhülse 10 im Wesentlichen in drei sich in eine Axialrichtung A der Außenleiterhülse 10 erstreckende Abschnitte aufgeteilt ist. Und zwar - in Steckrichtung S_{G} des Gegensteckers betrachtet - einen mit der Außenleiterhülse 10 integralen vorderen Ringabschnitt 130, einen sich daran anschließenden, mit der Außenleiterhülse 10 integralen Lamellenabschnitt 120, 140, wobei sich die Lamellen 120, 140 im Wesentlichen in Axialrichtung A der Außenleiterhülse 10 erstrecken, und den mit der Außenleiterhülse 10 integralen Hülsenabschnitt 150, mittels welchem die Außenleiterhülse 10 in der elektrischen Buchsen-Unterbaugruppe 1 festlegbar ist (s. o.). Diese drei Abschnitte sind alle stofflich einstückig miteinander verbunden und bilden eine im Wesentlichen rotationssymmetrische Wandung 100 der Außenleiterhülse 10.

Die Außenleiterhülse 10 bildet in der Buchsen-Unterbaugruppe 1 bzw. bei der späteren Buchse im bestimmungsgemäßen Gebrauch eine Außenkontur bzw. einen Außenbereich der Buchsen-Unterbaugruppe 1 bzw. der Buchse und ist nicht innerhalb einer zusätzlichen Buchse oder Umhüllung vorgesehen, die beispielsweise die Außenleiterhülse 10 zusammenhält.

Die Außenleiterhülse 10 ist an wenigstens einem Umfang geschlossen (s. u. (Schweißpunkt 170)). D. h. es existiert an der Außenleiterhülse 10 wenigstens ein Weg über einen gesamten Umfang hinweg, der an einem Anschlag 102 der Wandung 100 der Außenleiterhülse 10 nicht offen ist. Bevorzugt befindet sich dieser geschlossene Umfangsweg in der Nähe des Ringabschnitts 130. In einer Ausführungsform kann die Außenleiterhülse 10 am Anschlag 102 der Wandung 100 streckenweise oder sogar über den gesamten Anschlag 102 hinweg geschlossen sein.

Ausgehend von der hohlzylindrischen Kontakthülse 150 erstrecken sich entgegen der Steckrichtung S_{G} des Gegensteckers eine Mehrzahl von Lamellen 120, 140 in Axialrichtung A der Außenleiterhülse 10. Die Lamellen 120, 140 werden dabei in einseitig angebundene Federlamellen 120 und zweiseitig angebundene Lamellen 140 unterschieden. Die einseitig angebundenen Federlamellen 120 besitzen ein freies Ende 126 und dienen der elektrischen Kontaktierung der Außenseite des Gegensteckers; die zweiseitig angebundenen Lamellen 140 sind jeweils mit ihrem der Kontakthülse 150 gegenüberliegenden Ende integral mit einem Ring 130 ausgebildet. D. h., die einseitig angebundenen Federlamellen 120 sind nur mit einem Längsende mit der Außenleiterhülse 10 fest verbunden, wohingegen die zweiseitig angebundenen Lamellen 140 mit ihren beiden Längsenden in der Außenleiterhülse 10 fest verbunden sind. Die Federlamellen 120 und die Lamellen 140 sind in Umfangsrichtung um die Außenleiterhülse 10 regelmäßig und einander abwechselnd angeordnet, und sind im Wesentlichen streifenförmig ausgebildet.

Im Übergangsbereich von der Kontakthülse 150 und der daraus wachsenden Lamellen 120 erheben sich die Lamellen 120, 140 radial vom gekrümmten Mantel der Kontakthülse 150 nach außen und gehen dann wiederum in einen hülsenförmigen (hohlzylindrischen) Abschnitt über.

Die Federlamellen 120 sind an ihrem freien Längsendabschnitt 122 mit einer Prägung 124 oder einem innen in der Außenleiterhülse 10 liegenden Vorsprung o. ä. ballig ausgebildet, mittels welchen sie die Außenseite des Gegensteckers im zusammengesteckten Zustand mit dem Gegenstecker elektrisch kontaktieren (s. u.).

Im Übergangsbereich von Lamellen 140 und Ring 130 sind die Lamellen 140 und/oder der Ring 130 ebenfalls mit einer Prägung 134, 144 oder einem in die Außenleiterhülse 10 vorstehenden Vorsprung ballig ausgebildet. In der ersten Ausführungsform der Erfindung verläuft die Prägung 144 der Lamelle 140 in Radialrichtung über die gesamte Breite der jeweiligen Lamelle 140. Ebenso verläuft die Prägung 124 der Federlamelle 120 bevorzugt radial über die gesamte Breite der Federlamelle 120.

Die freien Seiten der Federlamelle 120 sind mit Abstand zur restlichen Außenleiterhülse 10 vorgesehen. Hierbei sind beide Längsseiten der Federlamelle 120 mit Abstand bezüglich zweier direkt benachbarter Lamellen 140, und das freie Ende der Federlamelle 120 mit Abstand bezüglich des Rings 130 vorgesehen. Diese Abstände bilden innerhalb der Außenleiterhülse 10 einen zusammenhängenden nicht geradlinig verlaufenden Durchgangsschlitz 110, der in beiden Ausführungsbeispielen angenähert einen U-förmigen Verlauf aufweist. Es ist jedoch auch ein anderer Verlauf des Durchgangsschlitzes 110, wie z. B. ein angenähert V- oder H-förmiger, möglich.

Wie insbesondere in den Schnittdarstellungen der Fig. 10 bis 13 und der Fig. 22 bis 25 zu erkennen ist, sind sämtliche Federlamellen 120 der Außenleiterhülse 10 wenigstens teilweise innenliegend in der Außenleiterhülse 10 vorgesehen. Ein Großteil der gesamten Abmessung der jeweiligen Federlamelle 120 befindet sich innerhalb eines betreffenden Außendurchmessers der Außenleiterhülse 10. Dies ist insbesondere in den Schnittdarstellungen C-C (Fig. 12 und 24) und D-D (Fig. 13 und 25)gut zu erkennen. Ebenfalls in diesen Fig. gut zu erkennen, ist, dass sich die jeweiligen Prägungen 124 der Federlamellen 120 - in Steckrichtung S_{G} gesehen - hinter den Prägungen 134, 144 des Rings 130 bzw. der Lamellen 140 befinden.

Die Prägungen 134, 144 dienen der Zentrierung der Außenseite des Gegensteckers beim Einstecken des Gegensteckers in die elektrischen Buchse. Erst beim Weitervorbewegen des Gegensteckers werden die eigentlichen elektrischen Kontaktpunkte der Außenleiterhülse 10, nämlich die Prägungen 124 der Federlamellen 120 berührt und somit elektrisch kontaktiert. Damit der in die elektrische Buchse einzusteckende Gegenstecker die Federlamellen 120 radial nach außen drückt und nicht überdehnt bzw. zusammenschiebt, sind die jeweiligen freien Enden 126 bzw. deren direkt nachgelagerte Längsendbereiche (u. a. auch deren freie Enden 126) der Federlamellen 120 radial nach außen gebogen.

Bevorzugt ist ein von den freien Enden 126 der Federlamellen 120 gebildeter Kreis in seinem Durchmesser größer als ein von den Prägungen 134, 144 des Käfigs gebildeter Kreis. Diese beiden Kreise liegen im Wesentlichen koaxial bezüglich der Axialrichtung A der Außenkontaktfeder 10. Dies ist jeweils in den geschnittenen Rückansichten E-E (Fig. 15 und 27) und F-F (Fig. 17 und 29) dargestellt, wobei mit I₁₄₄ der Innendurchmesser des von den Prägungen 144 der Lamellen 140 gebildeten, in die Außenleiterhülse 10 einbeschriebenen Kreises verdeutlicht ist. Der Innendurchmesser I₁₂₆ ist der Durchmesser desjenigen Kreises der von den freien Enden 126 der Federlamellen 120 gebildet wird. Hierbei ist I₁₂₆ größer als I₁₄₄, wodurch sichergestellt ist, dass der Gegenstecker nach dem Zentrieren durch die Prägungen 134, 144 die Federlamellen 120 radial auseinander drückt und diese nicht überdehnen bzw. beschädigen kann. Analoges gilt für den Innendurchmesser I₁₃₄ (s. u.), der von einem durch die Prägungen 134 am Ring 130 definierten Kreis gebildet wird.

Die Herstellung der erfindungsgemäßen Kontaktfeder 10 findet im Wesentlichen in zwei Herstellungsschritten statt. Zuerst wird ein sich in einer Ebene erstreckender Rohling der Außenleiterhülse 10 aus einem geeigneten, dünnen Blech gestanzt und anschließend im zweiten Schritt zur runden Konfiguration gebogen. Ein Profilieren des Blechs bzw. der Wandung 100 kann dabei vor oder während dem Stanzen oder vor dem Rundbiegen der Außenleiterhülse 10 erfolgen. Nach dem Zusammenbiegen der Außenleiterhülse 10 wird diese am entstandenen Anschlag 102 laserverschweißt. Dies geschieht mittels wenigstens einem Schweißpunkt 170, der in der Nähe des Rings 130 vorgesehen ist (s. hierzu die dreidimensionalen Darstellungen von schräg hinten in den Fig. 18 und 30). Hierbei weist die erste Ausführungsform der Erfindung einen Schweißpunkt 170 am Ring 130 und einen weiteren Schweißpunkt 170 an einer Lamelle 140 auf, wohingegen die zweite Ausführungsform der Erfindung nur einen einzigen Schweißpunkt 170 in Steckrichtung S_{G} hinter einer Prägung 134, 144 zeigt. Im Bereich der Kontakthülse 150 bzw. einem zur Kontakthülse 150 benachbart liegenden Bereich der Lamellen 140 wird der Anschlag 102 bevorzugt nicht verschweißt, um für die Montage der Außenleiterhülse 10 auf der Aufnahme 210 bzw. im Gehäuse 200 eine gewisse Flexibilität zu gewährleisten. Bis nach dem Laserschweißen hängt die Außenleiterhülse 10 an einem Träger 160, der vor der Montage der Außenleiterhülse 10 in der Buchsen-Unterbaugruppe 1 abgetrennt wird.

Die zweite Ausführungsform der Erfindung unterscheidet sich im Wesentlichen von der ersten dadurch, dass die Prägungen 144 der Lamellen 140 der ersten Ausführungsform nicht mehr über die gesamte Radialerstreckung einer einzelnen Lamelle 140 verlaufen, sondern durch eine kleinere Prägung 134 am Ring 130 und/oder eine Prägung 144 in der Lamelle 140 ersetzt sind. Im dargestellten Ausführungsbeispiel erstreckt sich die Prägung 134, 144 im Übergangsbereich von Lamelle 140 zum Ring 130. Hierbei ist die Prägung 134, 144 mittig in Bezug auf die Längserstreckung der Lamelle 140 vorgesehen. Bei dieser Ausführungsform können auch zwei direkt nebeneinander liegende Prägungen 144 innen an der Lamelle 140 vorgesehen sein.

Bevorzugt sind bei beiden Ausführungsformen jeweils eine Mehrzahl von Federlamellen 120 und eine Mehrzahl von Lamellen 140 ausgebildet. Hierbei ist die Anzahl der Federlamellen 120 gleich der Anzahl der Lamellen 140. Es befinden sich wenigstens eine Federlamelle 120 und eine Lamelle 140 innerhalb der Außenleiterhülse 10. Bevorzugt ist jedoch eine geradzahlige Anzahl von Federlamellen 120 und Lamellen 140, wobei bevorzugt jeweils vier davon vorgesehen sind.

Die Lamellen 140 bilden dabei einen Käfig für die Lamellen 120, zwischen welchen sie geschützt angeordnet sind. Bevorzugt sind die Lamellen 140 wenigstens außen gratfrei. Der Ring 130, der eine vordere Begrenzung des Käfigs darstellt bzw. Teil von ihm ist, verhindert Beschädigungen beim Fehlstrecken; hierbei erfolgt eine Kollision mit dem steifen Ring, falls eine gegenseitige Schiefstellung zu groß ist.

Ferner befinden sich bevorzugt vier Durchgangsausnehmungen 152 in der Kontakthülse 150, wobei die Durchgangsausnehmungen 152 regelmäßig mit ihren Zentren an einem Umfang der Kontakthülse 150 verteilt angeordnet sind. Diese Bohrungen 152 stehen dabei jeweils mit ihrer Mittellinie senkrecht auf der Axialrichtung A der Außenleiterhülse 10.

Darüber hinaus ist bevorzugt bei allen Ausführungsformen der Erfindung eine für den Gegenstecker wirksame Flanke der Prägungen 134, 144 im Wesentlichen gleich gekrümmt wie eine für den Gegenstecker wirksame Flanke des freien Längsendabschnitts 122 der jeweiligen Federlamelle 120.

### Bezugszeichenliste

- 1: Elektrische Koaxialbuchsen und/oder Koaxialstecker-Unterbaugruppe, Koaxialverbinder-Unterbaugruppe, Winkelsteck-Unterbaugruppe

- 10: Außenleiterhülse, Außenkontaktfeder

- 100: Wandung
- 102: Anschlag
- 110: Durchgangsschlitz
- 120: Feder(kontakt)lamelle (einseitig angebunden)
- 122: freier Längsendabschnitt der Federlamelle 120
- 124: Prägung der Federlamelle 120
- 126: freies Ende der Federlamelle 120
- 130: Ring
- 134: Prägung des Rings 130
- 140: Lamelle (zweiseitig angebunden)
- 144: Prägung der Lamelle 140
- 150: Kontakthülse, Kontaktkasten
- 152: Durchgangsausnehmung, Bohrung
- 160: Träger
- 170: Schweißpunkt, Laserschweißpunkt
- 200: Gehäuse der elektrischen Unterbaugruppe 1
- 210: Aufnahme
- 212: Vorsprung

- I₁₂₂: kleinster Innendurchmesser der freien Längsendabschnitte 122
- I₁₂₆: Innendurchmesser der freien Längsenden 126
- I₁₃₄: kleinster Innendurchmesser der Prägungen 134
- 1₁₄₄: kleinster Innendurchmesser der Prägungen 144

- A: Axialrichtung(en) der Außenkontaktfeder 10 bzw. der Unterbaugruppe 1
- S_{G}: Steckrichtung des Gegensteckers

## Patentansprüche

1. Elektrische Außenleiterhülse für einen koaxialen Steckverbinder, insbesondere für einen elektrischen Winkelsteckverbinder, wobei
die Außenleiterhülse (10) wenigstens an einem Umfang geschlossen ist und in deren Wandung (100) wenigstens ein gekrümmter Durchgangsschlitz (110) derart vorgesehen ist, dass sich aufgrund eines einzelnen Durchgangsschlitzes (110) eine mit der Wandung (100) stofflich einstückig und einseitig verbundene Federlamelle (120) ausbildet, die mit ihrem freien Längsendabschnitt (122) wenigstens teilweise nach innen in die Außenleiterhülse (10) vorsteht, wobei
ein kleinster Innendurchmesser (I₁₃₄, I₁₄₄), welcher von nach innen an der Wandung (100) der Außenleiterhülse (10) herumlaufenden Prägungen (134, 144) gebildet wird, größer ist, als ein kleinster Innendurchmesser, der von an der Außenleiterhülse (10) herumlaufenden freien Längsendabschnitten (122) der Federlamellen (120) gebildet wird,
wobei am freien Ende der Außenleiterhülse (10) ein Ring (130) ausgebildet ist, der von einem einzelnen Durchgangsschlitz (110) teilweise begrenzt ist,
wobei eine Mehrzahl von den Ring (130) haltenden Lamellen (140) vorgesehen sind,
**dadurch gekennzeichnet dass**, die Prägungen (134,144) an dem Ring (130) und/oder an den haltenden Lamellen (140), im Übergangsbereich zwischen ring (130) und Lamellen (140), zur zentrierung eines Gegensteckers, vorgesehen sind.

2. Elektrische Außenleiterhülse gemäß Anspruch 1, wobei sich eine Mehrzahl von Federlamellen (120) in der Wandung (100) im Wesentlichen in eine Axialrichtung (A) der Außenleiterhülse (10) erstrecken, und der jeweilige eine einzelne Federlamelle (120) begrenzende Durchgangsschlitz (110) im Wesentlichen U- oder V-förmig in der Wandung (100) verläuft.

3. Elektrische Außenleiterhülse gemäß einem der Ansprüche 1 bis 2, wobei der Ring (130) über wenigstens eine zweiseitig verbundene Lamelle (140) an einer Kontakthülse (150) der Außenleiterhülse (10) stofflich einstückig vorgesehen ist, und ein Abschnitt der Durchgangsschlitze (110) die Lamelle (140) einseitig begrenzt.

4. Elektrische Außenleiterhülse gemäß einem der Ansprüche 1 bis 3, wobei die Federlamellen (120) jeweils eine nach innen in die Außenleiterhülse (10) vorstehende Prägung (124) zur elektrischen Kontaktierung des Gegensteckers aufweisen, und die Prägung (124) der Federlamellen (120) in Steckrichtung (S_{G}) des Gegensteckers hinter den Prägungen (144) der Lamellen (140) bzw. des Rings (130) vorgesehen ist.

5. Elektrische Außenleiterhülse gemäß einem der Ansprüche 1 bis 4, wobei der kleinste Innendurchmesser (I₁₃₄, I₁₄₄) der innen an der Wandung (100) der Außenleiterhülse (10) herumlaufenden Prägungen (134, 144) im Wesentlichen gleich oder etwas kleiner demjenigen Innendurchmesser (I₁₂₆) ist, der von den freien Längsenden (126) der Federlamellen (120) gebildet wird.

6. Elektrische Außenleiterhülse gemäß einem der Ansprüche 1 bis 5, wobei in eine Umfangsrichtung um die Außenleiterhülse (10) umlaufend, sich die einseitig verbundenen Federlamellen (120) und die zweiseitig verbundenen Lamellen (140) gegenseitig abwechseln, und bevorzugt vier Federlamellen (120) und vier Lamellen (140) vorgesehen sind.

7. Elektrische Außenleiterhülse gemäß einem der Ansprüche 1 bis 6, wobei die Außenleiterhülse (10) aus einem Blech ausgestanzt und geschweißt, insbesondere lasergeschweißt, ist, und ein Schweißpunkt (170) bevorzugt am Ring (130) vorgesehen ist.

8. Elektrische Außenleiterhülse gemäß einem der Ansprüche 1 bis 7, wobei die Kontakthülse (150) der Außenleiterhülse (10) Durchgangsausnehmungen (152) aufweist, die zur Festlegung der Außenkontaktfeder (10) in einem Gehäuse (160) der elektrischen Koaxialverbinder-Unterbaugruppe (1) dienen.

9. Elektrische Buchse oder elektrischer Stecker mit einer elektrischen Außenleiterhülse (10) gemäß einem der Ansprüche 1 bis 8, wobei eine elektrische Koaxialbuchsen-Unterbaugruppe (1) einen Innenleiter-Buchsenkontakt bzw. einen Innenleiter-Stiftkontakt aufweist.

## Claims

1. Electrical outer conductor sleeve for a coaxial plug connector, in particular for an electrical angle plug connector,
the outer conductor sleeve (10) being closed at least at a periphery and there being provided at least one curved through-slot (110) in the wall (100) thereof in such a manner that a resilient plate (120), which is connected to the wall (100) in a materially integral manner and at one side and which protrudes at least partially inwards into the outer conductor sleeve (10) with the free longitudinal end portion (122) thereof, is formed owing to an individual through-slot (110),
a minimum internal diameter (I₁₃₄, I₁₄₄) which is formed by stamped portions (134, 144) which extend inwards round the wall (100) of the outer conductor sleeve (10) being greater than a minimum internal diameter which is formed by free longitudinal end portions (122) of the resilient plates (120) extending round the outer conductor sleeve (10),
a ring (130) which is partially delimited by an individual through-slot (110) being formed at the free end of the outer conductor sleeve (10),
a plurality of plates (140) which retain the ring (130) being provided, **characterised in that** the stamped portions (134, 144) are provided on the ring (130) and/or on the retaining plates (140) in the transition region between the ring (130) and plates (140) in order to centre a mating connector.

2. Electrical outer conductor sleeve according to claim 1, wherein a plurality of resilient plates (120) extend in the wall (100) substantially in an axial direction (A) of the outer conductor sleeve (10) and the through-slot (110) which delimits an individual resilient plate (120) extends in the wall (100) substantially in a U or V-like manner.

3. Electrical outer conductor sleeve according to either claim 1 or claim 2, wherein the ring (130) is provided in a materially integral manner via at least one plate (140), which is connected at two sides, on a contact sleeve (150) of the outer conductor sleeve (10) and a portion of the through-slot (110) delimits the plate (140) at one side.

4. Electrical outer conductor sleeve according to any one of claims 1 to 3, wherein the resilient plates (120) each have a stamped portion (124) which projects inwards into the outer conductor sleeve (10) in order to electrically contact the mating connector and the stamped portion (124) of the resilient plates (120) is provided downstream of the stamped portions (144) of the plates (140) or the ring (130) in the insertion direction (S_{G}) of the mating connector.

5. Electrical outer conductor sleeve according to any one of claims 1 to 4, wherein the minimum internal diameter (I₁₃₄, I₁₄₄) of the stamped portions (134, 144) which extend internally round the wall (100) of the outer conductor sleeve (10) is substantially equal to or slightly smaller than the internal diameter (I₁₂₆) which is formed by the free longitudinal ends (126) of the resilient plates (120).

6. Electrical outer conductor sleeve according to any one of claims 1 to 5, wherein the resilient plates (120) which are connected at one side and the plates (140) which are connected at two sides mutually alternate, extending in a peripheral direction round the outer conductor sleeve (10), and four resilient plates (120) and four plates (140) are preferably provided.

7. Electrical outer conductor sleeve according to any one of claims 1 to 6, wherein the outer conductor sleeve (10) is stamped from a metal sheet and welded, in particular laser-welded, and a weld point (170) is preferably provided on the ring (130).

8. Electrical outer conductor sleeve according to any one of claims 1 to 7, wherein the contact sleeve (150) of the outer conductor sleeve (10) has through-recesses (152) which serve to fix the outer contact spring (10) in a housing (160) of the electrical coaxial connector subassembly (1).

9. Electrical socket or electrical plug having an electrical outer conductor sleeve (10) according to any one of claims 1 to 8, wherein an electrical coaxial socket subassembly (1) has an internal conductor socket contact or an internal conductor pin contact.

## Revendications

1. Manchon de conducteur électrique externe pour un connecteur coaxial, notamment pour un connecteur électrique à angle droit,
le manchon de conducteur externe (10) étant fermé au moins sur une circonférence et au moins une fente de passage courbe (110) étant prévue dans sa paroi (100) de telle sorte qu'une fente de passage individuelle (110) permet de former une lamelle élastique (120) liée matériellement d'un seul tenant à la paroi (100) et sur un côté, lamelle qui fait saillie, au moins en partie, vers l'intérieur du manchon de conducteur externe avec sa portion d'extrémité longitudinale libre (122),
un diamètre intérieur minimum (I₁₃₄, I₁₄₄), formé par des repoussages (134, 144) vers l'intérieur présents sur le pourtour de la paroi (100) du manchon de conducteur externe (10), étant supérieur à un diamètre intérieur minimum formé par des portions d'extrémités longitudinales libres (122) des lamelles élastiques (120) présentes sur le pourtour du manchon de conducteur externe (10),
une bague (130), en partie limitée par une fente de passage individuelle (110), étant formée à l'extrémité libre du manchon de conducteur externe (10),
une pluralité de lamelles (140) maintenant la bague (130) étant prévue, **caractérisé par le fait que** les repoussages (134, 144) sont prévus sur la bague (130) et/ou sur les lamelles de maintien (140), dans la zone de transition entre la bague (130) et les lamelles (140), pour centrer un connecteur complémentaire.

2. Manchon de conducteur électrique externe selon la revendication 1, une pluralité de lamelles élastiques (120) s'étendant, dans la paroi (100), essentiellement dans une direction axiale (A) du manchon de conducteur externe (10) et la fente de passage respective (110), qui limite une lamelle élastique individuelle (120) s'étendant essentiellement en forme de U ou de V dans la paroi (100).

3. Manchon de conducteur électrique externe selon l'une des revendications 1 à 2, la bague (130) étant matériellement prévue de manière solidaire sur une douille de contact (150) du manchon de conducteur externe (10) par le biais d'au moins une lamelle (140) reliée sur les deux côtés et une portion des fentes de passage (10) limitant la lamelle (140) sur un côté.

4. Manchon de conducteur électrique externe selon l'une des revendications 1 à 3, les lamelles élastiques (120) étant pourvues à chaque fois d'un repoussage (124) saillant vers l'intérieur dans le manchon de conducteur externe (10) pour assurer la mise en contact électrique avec le connecteur complémentaire et le repoussage (124) des lamelles élastiques (120) étant prévu derrière les repoussages (144) des lamelles (140) respectivement de la bague (130) dans le sens d'enfichage (S_{G}) du connecteur complémentaire.

5. Manchon de conducteur électrique externe selon l'une des revendications 1 à 4, le plus petit diamètre intérieur (I₁₃₄ₐ, I₁₄₄) des repoussages (134, 144) vers l'intérieur présents sur le pourtour de la paroi (100) du manchon de conducteur externe (10) étant essentiellement égal ou légèrement inférieur au diamètre intérieur (I₁₂₆) qui est formé par les extrémités longitudinales libres (126) des lamelles élastiques (120).

6. Manchon de conducteur électrique externe selon l'une des revendications 1 à 5, les lamelles élastiques (120) reliées sur un côté et les lamelles (140) reliées sur deux côtés faisant le tour du manchon de conducteur externe (10) en alternant mutuellement dans une direction circonférentielle du manchon et quatre lamelles élastiques (120) ainsi que quatre lamelles (140) étant de préférence prévues.

7. Manchon de conducteur électrique externe selon l'une des revendications 1 à 6, le manchon de conducteur externe (10) étant découpé dans une tôle et soudé, en particulier soudé au laser, et un point de soudure (170) étant prévu de préférence au niveau de la bague (130).

8. Manchon de conducteur électrique externe selon l'une des revendications 1 à 7, la douille de contact (150) du manchon de conducteur externe (10) étant pourvue d'évidements de passage (152) qui servent à fixer le ressort de contact extérieur (10) dans un logement (160) du sous-ensemble de connecteur électrique coaxial (1).

9. Connecteur électrique femelle ou connecteur électrique mâle avec un manchon de conducteur électrique externe (10) selon l'une des revendications 1 à 8, un sous-ensemble de connecteur électrique coaxial femelle (1) comprenant un contact femelle de conducteur interne respectivement un contact mâle de conducteur interne.
